# EUROPÄISCHE PATENTSCHRIFT

(11) **EP 2 757 316 B1**
(45) Veröffentlichungstag und Bekanntmachung des Hinweises auf die Patenterteilung: **11.03.2020**
(21) Anmeldenummer: 13197514.6
(22) Anmeldetag: 16.12.2013
(51) Int. Cl.: F21V 19/00

(54) **Leuchtenkörper**
Luminaire body
Corps de luminaire

(30) Priorität: 11.01.2013 DE 102013100281
(43) Veröffentlichungstag der Anmeldung: 23.07.2014
(73) Patentinhaber: Siteco Beleuchtungstechnik GmbH, 83301 Traunreut (DE)
(72) Erfinder: Döring, Manfred, 83512 Wasserburg/Inn (DE); Hofmann, Thomas, 83342 Emertsham (DE); Kecht, Sarah, 83346 Bergen (DE); Strasser, Martina, 83342 Tacherting (DE)
(74) Vertreter: Schmidt, Steffen

(56) Entgegenhaltungen:
- EP-A2- 2 413 021
- WO-A1-2012/138596
- DE-A1-102010 041 471
- US-A1- 2010 214 799

## Beschreibung

Die vorliegende Erfindung betrifft einen Leuchtenkörper, insbesondere für eine Außen- oder Innenraumleuchte, beispielsweise eine Steh-, Anbau-, Einbau- oder Pendelleuchte, einen Scheinwerfer, eine Straßenleuchte und/oder eine Tunnelleuchte. Der Leuchtenkörper weist ein LED-Modul auf, welches an einem Trägerelement festgelegt ist.

Die DE 10 2010 033 298 A1 offenbart eine Straßenleuchte mit einer Leiterplatte, auf dessen Oberseite eine Lichtquelle angeordnet ist, und mit einem Kühlkörper. Der Kühlkörper weist einen Befestigungsdom auf, der sich durch eine Bohrung der Leiterplatte erhebt. An dem Befestigungsdom ist ein Federelement befestigt, das mit einem unter einem Winkel von dem Befestigungsdom abragenden Federarm auf eine Oberseite der Leiterplatte drückt. Nachteilig an dieser Befestigungsart ist jedoch, dass es im Bereich des Befestigungsdoms zu punktuellen mechanischen Verspannungen der Leiterplatte kommen kann, welche zu Beschädigungen führen und die Zuverlässigkeit der Leuchte beeinträchtigen können.

Ferner ist aus der DE 10 2010 031 190 A1 ein Leuchtkörper mit LEDs und einem Kühlkörper bekannt. Die LEDs sind auf der Oberseite einer Platine aufgebracht, welche an dem Kühlkörper anliegt. Es ist eine Federvorrichtung vorgesehen, mittels derer die Platine in Einbaulage lose bleibend gegen die Anlagefläche gedrückt gehalten ist. Hierbei liegt die Federvorrichtung allerdings nur entlang eines relativ schmalen Bereichs auf der Platine auf, so dass die Platine nur in diesem Bereich gegen den Kühlkörper gedrückt wird. Dies kann zu mechanischen Verformungen und Verschiebungen der Platine sowie zu einem schlechten thermischen Kontakt zwischen Platine und Kühlkörper führen.

Aus der DE 20 2007 016 530 U1 ist ferner eine Leuchte mit mehreren Dichthauben für LED-Leuchtmitteleinheiten bekannt, welche mittels Klammern an einem Kühlkörper befestigt sind. An der Dichthaube sind Halter vorgesehen, welche beim Fixieren der Dichthaube auf dem Kühlkörper gleichzeitig die Festlegung der LED-Leuchtmitteleinheit bewirken. Die Halter greifen dabei lediglich an Kanten der Leuchtmitteleinheiten an. Ferner wird sowohl die Dichthaube als auch die Leuchtmitteleinheit mittels einer einzigen Klammer gehalten, so dass diese Befestigung für größere LED-Baueinheiten weniger geeignet erscheint.

Die EP 2 413 021 A2 offenbart einen Leuchtenkörper gemäß einem Oberbegriff des Anspruchs 1.

Die US 2010/214799 A1 offenbart eine Fahrzeugleuchteneinheit, die ein LED-Element mit elektrischen Anschlüssen und einen LED-Sockel aufweist. An dem LED-Sockel sind federnde Anschlüsse angebracht, welche das LED-Element halten und elektrisch kontaktieren. Die Federelemente weisen Vertiefungen und Erhöhungen auf, um das LED-Element in Position zu halten.

Es ist daher die Aufgabe der Erfindung, einen Leuchtenkörper bereitzustellen, bei welchem auch ein größeres LED-Modul auf einfache Weise beschädigungsfrei und präzise positioniert und montiert werden kann, wobei das LED-Modul thermisch gut angebunden ist und Beschädigungen auch während des Betriebes möglichst vermieden werden. Diese Aufgabe wird durch den Leuchtenkörper gemäß Anspruch 1 gelöst. Bevorzugte Ausführungsformen sind Gegenstände der Unteransprüche.

Die Erfindung stellt einen Leuchtenkörper nach Anspruch 1 bereit.

Die Lagerabschnitte sind außerhalb der Anlagefläche an dem Trägerelement befestigt, so dass sie nicht durch das LED-Modul verlaufen müssen. Auf diese Weise werden punktuelle Verspannungen des LED-Moduls, wie sie beispielsweise bei einer Befestigung mittels durch Bohrungen in einer Leiterplatte verlaufenden Schrauben auftreten können, vermieden. Die Lagerabschnitte der Halteelemente können beispielsweise seitlich neben der Anlagefläche angeordnet sein. Ferner kann durch das Vorsehen von zwei Halteelementen der Auflagebereich zwischen Halteabschnitten und LED-Modul bequem eingestellt werden, so dass die mechanischen Kräfte besser verteilt sind. Beispielsweise kann eine flächige oder linienförmige Auflagefläche eingestellt werden. Alternativ oder zusätzlich kann eine bessere Auflage der Unterseite des LED-Moduls auf der Anlagefläche in Bereichen des LED-Moduls eingestellt werden, in welchen eine besonders große Abwärme entsteht. Auf diese Weise kann die Kühlung der Bauelemente weiter verbessert werden. In einigen Ausführungsformen können die Halteabschnitte der Halteelemente zumindest in geringem Maße elastisch gegeneinander bewegt werden, so dass eine größere mechanische Flexibilität zur Kompensation von thermischen Ausdehnungen ermöglicht wird, als dies bei einem einzigen Halteelement der Fall wäre. In einigen Ausführungsformen sind die Halteelemente federnd ausgebildet.

Das LED-Modul kann auf seiner Oberseite und/oder Unterseite mit einer oder mehreren LEDs versehen sein, worunter auch OLEDs (*organic light emitting devices*) zu verstehen sind. In Ausführungsformen, in welchen das LED-Modul auf seiner Unterseite mit LEDs versehen ist, kann das Trägerelement insbesondere im Bereich der Anlagefläche mit einem oder mehreren transparenten Bereichen, beispielsweise Löchern versehen sein. Hierdurch kann das von den Leuchtmitteln abgegebene Licht durch das Trägerelement nach unten abstrahlen. In dem Loch oder den Löchern können ferner lichtlenkende, lichtstreuende und/oder lichtbeugende Elemente vorgesehen sein, beispielsweise eine oder mehrere Linsen.

Das LED-Modul kann eine Leiterplatte, z.B. eine Platine aufweisen. Ferner kann die Oberseite und/oder die Unterseite des LED-Moduls eine Oberseite bzw. Unterseite der Leiterplatte sein. In einigen Ausführungsformen liegt die Unterseite des LED-Moduls direkt auf der Anlagefläche des Trägerelements auf. Alternativ kann eine Zwischenschicht zwischen der Unterseite des LED-Moduls und der Anlagefläche des Trägerelements vorgesehen sein, welche beispielsweise eine Wärmeleitpaste und/oder einen Klebstoff umfasst. In einigen Ausführungsformen verlaufen die Oberseite und die Unterseite des LED-Moduls parallel zueinander und/oder eben. In einigen Ausführungsformen verläuft die Anlagefläche parallel zu der Unterseite des LED-Moduls. Das LED-Modul kann in einigen Ausführungsformen ein Betriebsgerät für auf dem LED-Modul vorgesehene LEDs, beispielsweise einen LED-Treiber, und/oder ein oder mehrere optische Elemente wie beispielsweise einen oder mehrere Reflektoren, Linsen, transparente Abdeckungen, etc. aufweisen.

In einigen Ausführungsformen weist der Leuchtenkörper ein oder mehrere zusätzliche LED-Module auf, wobei die Halteabschnitte der Halteelemente ferner über die Oberseite des einen oder der mehreren zusätzlichen LED-Module ragen und das eine oder die mehreren zusätzlichen LED-Module an einer bzw. mehreren zusätzlichen Anlageflächen des Trägerelements festlegen. Diese Ausführungsform ermöglicht die gleichzeitige Montage von zwei oder mehr LED-Modulen mit Hilfe der gleichen zwei Halteelemente.

In einer bevorzugten Ausführungsform sind die Oberseite des LED-Moduls und der Halteabschnitt zumindest eines der Halteelemente, bevorzugt beider Halteelemente, mit zumindest einem Paar ineinandergreifender Oberflächenstrukturen, welches zumindest einen Vorsprung und eine Vertiefung zur Aufnahme des Vorsprungs umfassen, versehen. Auf diese Weise kann ein Formschluss zwischen dem Halteabschnitt und dem LED-Modul erreicht werden, so dass das LED-Modul nicht verrutschen kann. Ferner wird hierdurch eine thermische Verspannung des LED-Moduls minimiert und eine mechanische Beschädigung somit weitestgehend vermieden. Eine solche Ausgestaltung ist ferner vorteilhaft gegenüber anderen Ausführungsformen der Erfindung, in welchen die Halteabschnitte an Kanten des LED-Moduls anliegen, da die Position der Vertiefung bzw. des Vorsprungs auf dem LED-Modul frei gewählt werden kann, so dass der Bereich, in welchem eine Kraft vom Halteelement auf das LED-Modul ausgeübt wird, eingestellt werden kann. Dennoch kann in einigen Ausführungsformen alternativ oder zusätzlich vorgesehen sein, dass ein oder beide Halteabschnitte an einer Kante des LED-Moduls anliegen.

In einigen Ausführungsformen weist jedes der Halteelemente eine Oberflächenstruktur auf, welche in eine entsprechende Oberflächenstruktur auf der Oberseite der LED-Modul eingreift. Die auf den Halteabschnitten der Halteelemente vorgesehenen Oberflächenstrukturen können gleich oder unterschiedlich sein. In einigen Ausführungsformen sind die Halteabschnitte oder die Halteelemente identisch oder spiegelbildlich zueinander ausgebildet.

In einigen Ausführungsformen weist die Oberseite des LED-Moduls zumindest einen Vorsprung auf, welcher in eine entsprechende Vertiefung in dem Halteabschnitt eines der Halteelemente eingreift. In einer Ausführungsform weist die Oberseite des LED-Moduls zumindest eine Vertiefung auf, in welche ein auf dem Halteabschnitt eines der Halteelemente vorgesehener Vorsprung eingreift. Es kann vorgesehen sein, dass die Oberseite des LED-Moduls mehrere Vorsprünge und/oder Vertiefungen aufweist, während der Halteabschnitt zumindest eines der Halteelemente mehrere entsprechende Vertiefungen bzw. Vorsprünge aufweist.

Die Vertiefung kann in einigen Ausführungsformen als Mulde oder als Durchgangsbohrung ausgebildet sein. Insbesondere kann eine auf der Oberseite des LED-Moduls vorgesehene Vertiefung als Durchgangsbohrung in dem LED-Modul, insbesondere in einer Leiterplatte des LED-Moduls, ausgebildet sein.

In einigen Ausführungsformen berührt der Halteabschnitt zumindest eines der Halteelemente das LED-Modul, beispielsweise die Oberseite des LED-Modul. In einigen Ausführungsformen kann zwischen dem Halteabschnitt und dem LED-Modul ein Zwischenelement vorgesehen sein. Das Zwischenelement kann beispielsweise ein elastisch verformbares Dämpfungselement umfassen. Das Zwischenelement kann elektrisch isolierend oder leitfähig ausgebildet sein. In einigen Ausführungsformen kann vorgesehen sein, dass das LED-Modul über zumindest eines der Halteelemente mit elektrischer Leistung und/oder elektrischer Information versorgt wird.

Gemäß einer bevorzugten Ausführungsform weist der zumindest eine Vorsprung und/oder die Vertiefung eine Anlaufschräge auf. Diese Ausführungsform erleichtert die Montage. Ferner können in dieser Ausführungsform die Vorsprünge und Vertiefungen beispielsweise aufgrund einer thermischen Ausdehnung leicht gegeneinander verschoben werden, ohne dass dies zu einer Beschädigung oder einer Demontage des LED-Moduls führt.

Gemäß einer bevorzugten Ausführungsform sind der zumindest eine Vorsprung und/oder die Vertiefung länglich ausgebildet und können sich insbesondere geradlinig, bevorzugt entlang einer Achse des LED-Moduls und/oder des Trägerelements erstrecken. Diese Ausführungsform ermöglicht eine bessere Verteilung der mechanischen Kräfte gegenüber einer lediglich punktweisen Fixierung der LED-Modul, welche erfindungsgemäß alternativ oder zusätzlich möglich ist. Eine Kraftübertragungsfläche, entlang welcher eine Kraft von dem Halteelement auf das LED-Modul ausgeübt wird, kann sich insbesondere länglich, beispielsweise geradlinig erstrecken. In einigen Ausführungsformen bilden der zumindest eine Vorsprung und die Vertiefung einen flächigen Berührkontakt.

Gemäß einer bevorzugten Ausführungsform weist zumindest eines der Halteelemente, bevorzugt beide Halteelemente, in dem Halteabschnitt oder zwischen dem Lagerabschnitt und dem Halteabschnitt zumindest einen Knick und/oder eine Biegung, insbesondere zwei Knicke und/oder Biegungen auf. Durch einen Knick bzw. eine Biegung kann das Halteelement mit einer Elastizität versehen werden. Ferner wird hierdurch eine platzsparende Anordnung der Bauelemente ermöglicht, indem einzelne Abschnitte gegeneinander angewinkelt werden. Der Knick bzw. die Biegung kann in einigen Ausführungsformen einen Winkel von kleiner als 160°, insbesondere kleiner als 140°, bevorzugt kleiner als 120° und besonders bevorzugt kleiner als 100° definieren. In einigen Ausführungsformen definiert der Knick bzw. die Biegung einen Winkel zwischen 60° und 120°, insbesondere zwischen 70° und 110°, bevorzugt zwischen 80° und 100° und besonders bevorzugt zwischen 85° und 95°.

Gemäß einer bevorzugten Ausführungsform weist zumindest eines der Halteelemente, bevorzugt beide Halteelemente, zwischen dem Lagerabschnitt und dem Halteabschnitt einen Zwischenabschnitt auf. Der Zwischenabschnitt schließt in einigen Ausführungsformen mit dem Halteabschnitt und/oder dem Lagerabschnitt einen Winkel ein, welcher insbesondere zwischen 60° und 120°, bevorzugt zwischen 80° und 100° und besonders bevorzugt zwischen 85° und 95° liegt. Diese Ausführungsform ermöglicht einen platzsparenden Aufbau. In einigen Ausführungsformen schließt im unmontierten oder im montierten Zustand der Zwischenabschnitt mit dem Lagerabschnitt einen Winkel kleiner als 90° ein und/oder mit dem Halteabschnitt einen Winkel größer als 90° ein. In einigen Ausführungsformen verlaufen der Lagerabschnitt und der Halteabschnitt eines oder beider Halteelemente in einem Winkel zueinander, welcher im unmontierten oder im montierten Zustand kleiner als 180° ist. Diese Ausgestaltungen ermöglicht ein Festklemmen des LED-Moduls an der Anlagefläche.

In einer bevorzugten Ausführungsform erstreckt sich der Halteabschnitt zumindest eines der Halteelemente im montierten Zustand zumindest teilweise parallel zu der Anlagefläche des Trägerelements und/oder der Oberseite des LED-Moduls. Hierdurch wird das LED-Modul vor dem Herausrutschen geschützt. Ferner ermöglicht diese Ausführungsform eine größere Kraftübertragungsfläche zwischen dem Halteabschnitt und dem LED-Modul.

Gemäß einer bevorzugten Ausführungsform ist zumindest eines der Halteelemente, insbesondere beide Halteelemente, aus Metall, insbesondere aus Stahl, bevorzugt aus Edelstahl oder Federstahl gebildet. Dies ermöglicht einen stabilen Aufbau sowie die Halterung auch größerer, schwerer LED-Module. Darüber hinaus kann in diesen Ausführungsformen eine gewünschte Elastizität der Halteelemente bequem eingestellt werden. Gemäß einer bevorzugten Ausführungsform ist zumindest eines der Halteelemente, insbesondere beide Halteelemente, aus Draht oder Blech gebildet. Dies ermöglicht eine einfache Fertigung der Halteelemente. Das Trägerelement ist in einigen Ausführungsformen zumindest teilweise, insbesondere vollständig aus Metall, bevorzugt aus Aluminium gebildet. In einigen Ausführungsformen ist das Trägerelement einstückig ausgebildet.

In einer bevorzugten Ausführungsform ist der Lagerabschnitt zumindest eines der Halteelemente, bevorzugt beider Halteelemente, an dem Trägerelement lösbar und/oder schwenkbar befestigt. Beispielsweise kann der Lagerabschnitt an dem Trägerelement angeschraubt, angenietet oder angeschweißt sein. Bevorzugt ist eine lösbare Befestigung der Lagerabschnitte, da in dieser Ausführungsform zunächst das LED-Modul mit seiner Unterseite auf die Anlagefläche aufgelegt werden kann und erst anschließend die Halteelemente montiert werden. Dies ermöglicht eine einfachere Montage. Bei einer schwenkbaren Befestigung kann das Halteelement zum Einlegen des LED-Moduls ferner ausgeschwenkt werden, um den Montageweg freizugeben. Anschließend wird das Halteelement zurückgeschwenkt, um das LED-Modul an der Anlagefläche des Trägerelements festzulegen.

In einer bevorzugten Ausführungsform ragen die Halteabschnitte der zwei Halteelemente aus verschiedenen Richtungen, insbesondere aus gegenüberliegenden Richtungen über die Oberseite des LED-Moduls. In einer besonders bevorzugten Ausführungsform ragen die Halteabschnitte der zwei Halteelemente über gegenüberliegende Kanten oder Ränder des LED-Moduls. Dies ermöglicht eine noch stabilere Anbringung des LED-Moduls.

Gemäß einer bevorzugten Ausführungsform sind die Lagerabschnitte der Halteelemente oberhalb der Oberseite des LED-Moduls an dem Trägerelement befestigt. Eine Befestigung oberhalb der Oberseite des LED-Moduls beschreibt dabei eine Befestigung der Lagerabschnitte oberhalb der Anlagefläche des Trägerelements, so dass das LED-Modul zwischen der Anlagefläche und den Lagerabschnitten der Halteelemente angeordnet ist. Diese Ausführungsform ermöglicht eine Montage des LED-Moduls und/oder der Halteelemente von oben her, ohne dass auf unterhalb des LED-Moduls befindliche Bereiche des Trägerelements zugegriffen werden muss.

Gemäß einer bevorzugten Ausführungsform weist das Trägerelement eine Oberseite auf, in welcher eine Mulde ausgebildet ist, wobei die Anlagefläche in einer Bodenfläche der Mulde vorgesehen ist. Hierdurch entsteht ein Raum zwischen der Oberseite des Trägerelements und der Anlagefläche, in welche das LED-Modul aufgenommen werden kann. Auf diese Weise wird das LED-Modul von dem Trägerelement mechanisch geschützt. Das LED-Modul ist in einigen Ausführungsformen vollständig innerhalb der Mulde angeordnet.

Es ist dabei besonders bevorzugt, dass zumindest einer der Lagerabschnitte, insbesondere beide Lagerabschnitte, an der Oberseite des Trägerelements oder innerhalb der Mulde, insbesondere in einem Bereich zwischen der Bodenfläche und der Oberseite des Trägerelements an dem Trägerelement befestigt ist. Hierdurch sind die Befestigungsorte der Halteelemente zwischen dem LED-Modul und der Oberseite des Trägerelements gelegen und somit auch bei montiertem LED-Modul gut zugänglich, so dass das LED-Modul auf einfache Weise montiert und demontiert werden kann. In einigen Ausführungsformen befinden sich die Halteelemente vollständig innerhalb der Mulde des Trägerelements, bevorzugt zwischen der Oberseite des Trägerelements und der Bodenfläche oder der Oberseite des LED-Moduls.

Die Mulde kann in einigen Ausführungsformen eine oder mehrere Seitenwände aufweisen, an welchen die Lagerabschnitte befestigt sind. In einigen Ausführungsformen weist zumindest eine Seitenwand der Mulde eine Stufe auf, welche eine Stufenfläche definiert, an welcher der Lagerabschnitt eines der Halteelemente befestigt ist. Die Stufenfläche kann insbesondere parallel zu der Anlagefläche verlaufen. In dieser Ausführungsform können beispielsweise Schrauben zur Befestigung der Halteelemente senkrecht zur Anlagefläche von oben eingeführt und festgedreht werden, so dass die Montage vereinfacht wird. In anderen Ausführungsformen kann die Stufenfläche einen beliebigen, beispielsweise einen rechten Winkel zur Anlagefläche aufweisen.

In einer bevorzugten Ausführungsform ist das Trägerelement auf einer der Anlagefläche gegenüberliegenden Unterseite mit oberflächenvergrößernden Strukturen, insbesondere mit Kühlrippen versehen. Dies ermöglicht eine Kühlung der auf dem LED-Modul vorgesehenen elektrischen Bauelemente, beispielsweise von LEDs des LED-Moduls.

In einer bevorzugten Ausführungsform ist zumindest eines der Halteelemente, bevorzugt beide Halteelemente, dazu eingerichtet, über den Halteabschnitt eine Kraft auf das LED-Modul in Richtung der Anlagefläche auszuüben. In dieser Ausführungsform wird das LED-Modul zwischen dem Halteabschnitt und der Anlagefläche eingeklemmt. Hierdurch kommt es zu einer sichereren Befestigung des LED-Moduls und zu einem besseren thermischen Kontakt.

In einer bevorzugten Ausführungsform sind auf einer dem LED-Modul zugewandten Seite zumindest eines der Halteabschnitte, bevorzugt beider Halteabschnitte, eine Positioniernase vorgesehen, welche in Einbaulage seitlich neben dem LED-Modul angeordnet ist. Die Positioniernase kann seitlich an dem LED-Modul anliegen oder von diesem beabstandet sein. Diese Ausführungsform ermöglicht eine bessere Positionierung des LED-Moduls bzw. Halteelemente und vermeidet eine unbeabsichtigte Falschmontage.

Der Leuchtenkörper kann in einigen Ausführungsformen als Leuchte ausgebildet sein und/oder ein Leuchtengehäuse und/oder eine transparente Abdeckung im Lichtweg der auf dem LED-Modul vorgesehenen LEDs aufweisen.

Weitere Merkmale und Vorteile der Erfindung ergeben sich aus der folgenden Beschreibung einer bevorzugten Ausführungsform der Erfindung anhand der beigefügten Zeichnungen.
- Fig. 1: zeigt einen Leuchtenkörper gemäß einer bevorzugten Ausführungsform in einer perspektivischen Darstellung,
- Fig. 2: zeigt einen Querschnitt durch einen Bereich des Leuchtenkörpers gemäß Fig. 1 und
- Fig.3: zeigt eine Detailansicht des Querschnitts gemäß Fig. 2.

Fig. 1 zeigt einen Leuchtenkörper gemäß einer Ausführungsform der Erfindung. Der Leuchtenkörper weist ein Trägerelement 3 auf. Das Trägerelement 3 besitzt eine Oberseite 34, in welcher eine Mulde 32 vorgesehen ist. In einer Bodenfläche 33 der Mulde 32 sind Anlageflächen (ohne Bezugszeichen) für LED-Module 2 vorgesehen. Auf den Anlageflächen ist jeweils ein LED-Modul 2 des Leuchtenkörpers angeordnet, wobei jeweils eine Unterseite des LED-Moduls 2 an der Anlagefläche anliegt. Die LED-Module 2 sind vollständig in die Mulde 33 des Trägerelements aufgenommen.

Ferner umfasst der Leuchtenkörper zwei Halteelemente 1, wovon nur eines in Fig. 1 sichtbar ist. Die Halteelemente 1 sind in der Form eines Z-Winkels ausgebildet, wobei jeweils ein Schenkel der Halteelemente 1 als Lagerabschnitt 12 an dem Trägerelement 3 mittels Schrauben 4 angeschraubt ist. Ein weiterer Schenkel des Halteelements 1 ragt als Halteabschnitt 13 über die LED-Module 2. Dabei dienen die zwei Halteelemente 1 jeweils der Befestigung beider LED-Module 2.

Die Außenseite des Trägerelements 3 ist ferner mit Kühlrippen 31 versehen. Die von den auf den LED-Modulen 2 vorgesehenen LEDs erzeugte Abwärme kann auf diese Weise leicht über das Trägerelement 3 nach außen abgeführt werden.

Fig. 2 zeigt die Ausführungsform der Fig. 1 im Querschnitt. Die Halteelemente 1 weisen zwischen dem Lagerabschnitt 12 und dem Halteabschnitt 13 jeweils einen Zwischenabschnitt 16 auf, welcher gegenüber dem Lagerabschnitt 12 und dem Halteabschnitt 13 angewinkelt ist. Hierdurch wird ein Knick 14 zwischen dem Lagerabschnitt 12 und dem Zwischenabschnitt 16 gebildet. Der Lagerabschnitt 12 und der Zwischenabschnitt 16 schließen dabei einen im Wesentlichen rechten Winkel ein. Die Abweichung von einem rechten Winkel kann dabei z.B. kleiner als 5° sein. Ferner ist zwischen dem Zwischenabschnitt 16 und dem Halteabschnitt 13 ein zweiter Knick 15 gebildet. Der Zwischenabschnitt 16 und der Halteabschnitt 13 schließen dabei einen Winkel ein, welcher größer als 90° ist. Hierdurch wird der Halteabschnitt 13 des Halteelements 1 leicht nach unten gekippt und vorgespannt, so dass der Halteabschnitt 13 eine Kraft auf das LED-Modul in Richtung der Anlagefläche ausübt.

Innerhalb der Mulde 33 sind an den gegenüberliegenden Längsseiten des Trägerelements 3 Stufen gebildet, deren Stufenflächen parallel zu den Anlageflächen verlaufen. Auf diesen Stufenflächen sind die Lagerabschnitte 12 der Halteelemente 1 mittels Schrauben 4 befestigt. Dabei sind die Halteelemente 1 an gegenüberliegenden Seiten des Trägerelements 3 befestigt.

Wie in Fig. 2 zu sehen ist, umfasst der Halteabschnitt 13 im Bereich seines Endes einen Vorsprung 11, welcher in eine als Durchgangsbohrung ausgebildete Vertiefung 21 in dem LED-Modul 2 eingreift. Dieser Bereich ist vergrößert in der Fig. 3 gezeigt. Der Vorsprung 11 des Halteabschnitts 13 weist dabei eine abgerundete Anlaufschräge auf, wodurch sowohl die Montage erleichtert wird, als auch eine thermische Ausdehnung der Halteelemente 1 bzw. des LED-Moduls 2 kompensiert wird, ohne dass es zu einer Beschädigung oder einem Lösen des Kontakts zwischen Halteelement 1 und LED-Modul 2 kommt. Darüber hinaus weisen die Halteelemente 1 auf ihrer Unterseite, d.h. auf der dem LED-Modul 2 zugewandten Seite, jeweils eine Positioniernase 18 auf. Die Positioniernase 18 ist seitlich neben dem LED-Modul 2 und von diesem beabstandet angeordnet. Die Positioniernasen 18 sind ähnlich wie die Vorsprünge 11 mit Anlaufschrägen versehen.

Zur Montage werden zunächst die LED-Module 2 auf die Anlageflächen der Bodenfläche 33 der Mulde 32 in das Trägerelement 3 gelegt. Anschließend werden die winkelförmigen Halteelemente 1 montiert, indem sie mit Hilfe der Schrauben 4 an dem Trägerelement 3 befestigt werden. Die Halteabschnitte 13 der Halteelemente 1 ragen dabei von gegenüberliegenden Seiten über die Oberseiten 23 der LED-Module 2. Die LED-Module 2 sind dabei so angeordnet, dass die auf den Halteabschnitten 13 der Halteelemente 1 vorgesehenen Vorsprünge 11 in die Vertiefungen 21 der LED-Module 2 einrücken. Geringe Abweichungen können dabei durch die Anlaufschrägen der Vorsprünge 11 kompensiert werden. Auf diese Weise wird jedes LED-Modul 2 an gegenüberliegenden Seiten von den Halteabschnitten 13 der Halteelemente 1 nach unten gegen die Anlagefläche gedrückt, so dass eine große Kontaktfläche zwischen der Unterseite 22 des LED-Moduls 2 und der Anlagefläche des Trägerelements 3 gebildet wird. Die von den LEDs auf der LED-Modul 2 abgegebene Abwärme kann somit leicht zu den Kühlrippen 31 auf der Außenseite des Trägerelements 3 abgeführt werden.

Zahlreiche Modifikationen der dargestellten und bevorzugten Ausführungsformen der Erfindung sind möglich, ohne von dem Umfang der Erfindung, wie er in den Ansprüchen angegeben ist, abzuweichen. Beispielsweise können die Anlagefläche und/oder die Unterseite des LED-Moduls zumindest abschnittsweise gekrümmt sein. In einigen Ausführungsformen können mehr als zwei Halteelemente vorgesehen sein. Es kann vorgesehen sein, dass die Halteelemente auf andere Weise oder an anderer Stelle an dem Trägerelemente befestigt sind.

### Bezugszeichenliste

- 1: Halteelement
- 11: Vorsprung
- 12: Lagerabschnitt
- 13: Halteabschnitt
- 14: Knick
- 15: Knick
- 16: Zwischenabschnitt
- 18: Positioniernase
- 2: LED-Modul
- 21: Vertiefung
- 22: Unterseite
- 23: Oberseite
- 3: Trägerelement
- 31: Kühlrippen
- 32: Mulde
- 33: Bodenfläche
- 34: Oberseite
- 4: Schraube

## Patentansprüche

1. Leuchtenkörper, welcher Folgendes umfasst:
ein LED-Modul (2) mit einer Unterseite (22) und einer gegenüberliegenden Oberseite (23),
ein Trägerelement (3) mit einer Anlagefläche, auf welcher die Unterseite (22) des LED-Moduls (2) angeordnet ist, und
zwei voneinander getrennte und vom Trägerelement separat ausgebildete Halteelemente (1), welche jeweils einen Lagerabschnitt (12), welcher außerhalb der Anlagefläche an dem Trägerelement (3) befestigt ist, und einen Halteabschnitt (13), welcher über die Oberseite (23) des LED-Moduls (2) ragt, aufweisen,
wobei die Halteabschnitte (13) der Halteelemente (1) das LED-Modul (2) an der Anlagefläche des Trägerelements (3) festlegen,
**dadurch gekennzeichnet, dass** die Oberseite (23) des LED-Moduls (2) und der Halteabschnitt (13) zumindest eines der Halteelemente (1) mit zumindest einem Paar ineinandergreifender Oberflächenstrukturen, welches zumindest einen Vorsprung (11) und
eine Vertiefung (21) zur Aufnahme des Vorsprungs (11) umfassen, versehen sind, oder auf einer dem LED-Modul (2) zugewandten Seite zumindest eines der Halteabschnitte (13) eine Positioniernase (18) vorgesehen ist, welche in Einbaulage seitlich neben dem LED-Modul (2) angeordnet ist.

2. Leuchtenkörper nach Anspruch 1, wobei der zumindest eine Vorsprung (11) und/oder die Vertiefung eine Anlaufschräge aufweist.

3. Leuchtenkörper nach Anspruch 1 oder 2, wobei der zumindest eine Vorsprung (11) und/oder die Vertiefung (21) länglich ausgebildet sind und sich insbesondere geradlinig, bevorzugt entlang einer Achse des LED-Moduls (2) und/oder des Trägerelements (3) erstrecken.

4. Leuchtenkörper nach einem der vorhergehenden Ansprüche, wobei zumindest eines der Halteelemente (1) in dem Halteabschnitt (13) oder zwischen dem Lagerabschnitt (12) und dem Halteabschnitt (13) zumindest einen Knick (14, 15) und/oder eine Biegung, insbesondere zwei Knicke (14, 15) und/oder Biegungen aufweist.

5. Leuchtenkörper nach einem der vorhergehenden Ansprüche, wobei zumindest eines der Halteelemente (1) zwischen dem Lagerabschnitt (12) und dem Halteabschnitt (13) einen Zwischenabschnitt (16) aufweist, welcher mit dem Halteabschnitt (13) und/oder dem Lagerabschnitt (12) einen Winkel einschließt, welcher insbesondere zwischen 60° und 120°, bevorzugt zwischen 80° und 100° und besonders bevorzugt zwischen 85° und 95° liegt.

6. Leuchtenkörper nach einem der vorhergehenden Ansprüche, wobei zumindest eines der Halteelemente (1) aus Metall, insbesondere aus Stahl, bevorzugt aus Edelstahl oder Federstahl gebildet ist.

7. Leuchtenkörper nach einem der vorhergehenden Ansprüche, wobei der Lagerabschnitt (12) zumindest eines der Halteelemente (1) an dem Trägerelement (3) lösbar und/oder schwenkbar befestigt ist.

8. Leuchtenkörper nach einem der vorhergehenden Ansprüche, wobei die Halteabschnitte (13) der zwei Halteelemente (1) aus verschiedenen Richtungen, insbesondere aus gegenüberliegenden Richtungen über die Oberseite (23) des LED-Moduls (2) ragen.

9. Leuchtenkörper nach einem der vorhergehenden Ansprüche, wobei die Lagerabschnitte (12) der Halteelemente (1) oberhalb der Oberseite (23) des LED-Moduls (2) an dem Trägerelement (3) befestigt sind.

10. Leuchtenkörper nach einem der vorhergehenden Ansprüche, wobei das Trägerelement (3) eine Oberseite (34) aufweist, in welcher eine Mulde (32) ausgebildet ist, wobei die Anlagefläche in einer Bodenfläche (33) der Mulde (32) vorgesehen ist.

11. Leuchtenkörper nach Anspruch 10, wobei der Lagerabschnitt (12) zumindest eines der Halteelemente (1) an der Oberseite (34) des Trägerelements (3) oder innerhalb der Mulde (32), insbesondere in einem Bereich zwischen der Bodenfläche (33) und der Oberseite (34) des Trägerelements (3) an dem Trägerelement (3) befestigt ist.

12. Leuchtenkörper nach einem der vorhergehenden Ansprüche, wobei das Trägerelement (3) auf einer der Anlagefläche gegenüberliegenden Unterseite mit oberflächenvergrößernden Strukturen, insbesondere mit Kühlrippen (31) versehen ist.

13. Leuchtenkörper nach einem der vorhergehenden Ansprüche, wobei zumindest eines der Halteelemente (1) dazu eingerichtet ist, in Einbaulage über den Halteabschnitt (13) eine Kraft auf das LED-Modul (2) in Richtung der Anlagefläche auszuüben.

## Claims

1. Luminaire body comprising the following:
an LED module (2) having an underside (22) and an opposite top (23),
a carrier element (3) with a contact surface on which the underside (22) of the LED module (2) is arranged, and
two holding elements (1) which are separated from one another and formed separately from the carrier element and each have a bearing portion (12) which is fastened to the carrier element (3) outside the contact surface, and a holding portion (13) which projects beyond the upper side (23) of the LED module (2),
the holding portions (13) of the holding elements (1) fixing the LED module (2) to the contact surface of the carrier element (3),
**characterized in that** the upper side (23) of the LED module (2) and the holding portion (13) of at least one of the holding elements (1) are provided with at least one pair of interengaging surface structures which comprise at least one projection (11) and a recess (21) for receiving the projection (11), or a positioning nose (18) is provided on a side of at least one of the holding portions (13) facing the LED module (2), which positioning nose (18) is arranged laterally next to the LED module (2) in the installation position.

2. Luminaire body according to claim 1, wherein the at least one projection (11) and/or the recess has a gliding slope.

3. Luminaire body according to claim 1 or 2, wherein the at least one projection (11) and/or the recess (21) are elongate and extend in particular in a straight line, preferably along an axis of the LED module (2) and/or of the support element (3).

4. Luminaire body according to one of the preceding claims, wherein at least one of the holding elements (1) in the holding portion (13) or between the bearing portion (12) and the holding portion (13) has at least one kink (14, 15) and/or one bend, in particular two kinks (14, 15) and/or kinks.

5. Luminaire body according to one of the preceding claims, wherein at least one of the holding elements (1) has between the bearing portion (12) and the holding portion (13) an intermediate portion (16) which encloses with the holding portion (13) and/or the bearing portion (12) an angle which is in particular between 60° and 120°, preferably between 80° and 100° and particularly preferably between 85° and 95°.

6. Luminaire body according to one of the preceding claims, wherein at least one of the holding elements (1) is formed from metal, in particular from steel, preferably from stainless steel or spring steel.

7. Luminaire body according to one of the preceding claims, the bearing portion (12) of at least one of the holding elements (1) being fastened to the support element (3) in a detachable and/or pivotable manner.

8. Luminaire body according to one of the preceding claims, the holding portions (13) of the two holding elements (1) projecting from different directions, in particular from opposite directions, over the upper side (23) of the LED module (2).

9. Luminaire body according to one of the preceding claims, the bearing portions (12) of the holding elements (1) being fastened to the carrier element (3) above the upper side (23) of the LED module (2).

10. Luminaire body according to one of the preceding claims, the carrier element (3) having an upper side (34) in which a trough (32) is formed, the contact surface being provided in a bottom surface (33) of the trough (32).

11. Luminaire body according to claim 10, wherein the bearing portion (12) of at least one of the holding elements (1) is fastened to the carrier element (3) on the upper side (34) of the carrier element (3) or within the trough (32), in particular in a region between the base surface (33) and the upper side (34) of the carrier element (3).

12. Luminaire body according to one of the preceding claims, wherein the carrier element (3) is provided with surface-enlarging structures, in particular with cooling fins (31), on an underside opposite the contact surface.

13. Luminaire body according to one of the preceding claims, wherein at least one of the holding elements (1) is arranged to exert a force on the LED module (2) in the direction of the contact surface via the holding portion (13) in the installation position.

## Revendications

1. Corps de luminaire qui comprend ce qui suit :
un module LED (2) avec un côté inférieure (22) et un côté supérieur (23) opposé,
un élément porteur (3) avec une surface d'appui, sur laquelle le côté inférieur (22) du module LED (2) est disposé et
deux éléments de maintien (1) séparés entre eux et réalisés séparément de l'élément porteur, qui comprennent chacun une portion de palier (12), qui est fixée à l'extérieur de la surface d'appui à l'élément porteur (3), et une portion de maintien (13), qui dépasse au-dessus du côté supérieur (23) du module LED (2),
les portions de maintien (13) des éléments de maintien (1) fixant le module LED (2) à la surface d'appui de l'élément porteur (3),
**caractérisé en ce que** le côté supérieur (23) du module LED (2) et la portion de maintien (13) d'au moins un des éléments de maintien (1) étant munis d'au moins une paire de structures superficielles emboîtées l'une dans l'autre, qui comprennent au moins une saillie (11) et une cavité (21) pour le logement de la saillie (11), ou bien, sur un côté, orienté vers le module LED (2), d'une des portions de maintien (13), est prévu un embout de positionnement (18) qui est disposé, en position de montage, latéralement à côté du module LED (2).

2. Corps de luminaire selon la revendication 1, l'au moins une saillie (11) et/ou la cavité présente un chanfrein d'entrée.

3. Corps de luminaire selon la revendication 1 ou 2, l'au moins une saillie (11) et/ou la cavité (21) présentent une forme allongée et s'étendent, plus particulièrement, en ligne droite, de préférence le long d'un axe du module LED (2) et/ou de l'élément porteur (3).

4. Corps de luminaire selon l'une des revendications précédentes, au moins un des éléments de maintien (1) comprenant, dans la portion de maintien (13) ou entre la portion de palier (12) et la portion de maintien (13), au moins un coude (14, 15) et/ou un pliage, plus particulièrement deux coudes (14, 15) et/ou pliages.

5. Corps de luminaire selon l'une des revendications précédentes, au moins un des éléments de maintien (1) comprenant, entre la portion de palier (12) et la portion de maintien (13), une portion intermédiaire (16), qui forme, avec la portion de maintien (13) et/ou la portion de palier (12), un angle qui est, plus particulièrement, entre 60° et 120°, de préférence entre 80° et 100° et plus particulièrement de préférence entre 85° et 95°.

6. Corps de luminaire selon l'une des revendications précédentes, au moins un des éléments de maintien (1) étant constitué de métal, plus particulièrement d'acier, de préférence d'acier inoxydable ou d'acier ressort.

7. Corps de luminaire selon l'une des revendications précédentes, la portion de palier (12), d'au moins un des éléments de maintien (1) étant fixée de manière amovible et/ou pivotante à l'élément porteur (3).

8. Corps de luminaire selon l'une des revendications précédentes, les portions de maintien (13) des deux éléments de maintien (1) dépassant dans des directions différentes, plus particulièrement dans des directions opposées au-dessus du côté supérieur (23) du module LED (2).

9. Corps de luminaire selon l'une des revendications précédentes, les portions de palier (12) des éléments de maintien (1) étant fixées au-dessus du côté supérieur (23) du module LED (2) à l'élément porteur (3).

10. Corps de luminaire selon l'une des revendications précédentes, l'élément porteur (3) comprenant un côté supérieur (34) dans lequel un renfoncement (32) est réalisé, la surface d'appui étant prévue dans une surface de fond (33) du renfoncement (32).

11. Corps de luminaire selon la revendication 10, la portion de palier (12) d'au moins un des éléments de maintien (1) étant fixée au côté supérieur (34) de l'élément porteur (3) ou à l'intérieur du renfoncement (32), plus particulièrement dans une zone entre la surface de fond (33) et le côté supérieur (34) de l'élément porteur (3) sur l'élément porteur (3).

12. Corps de luminaire selon l'une des revendications précédentes, l'élément porteur (3) étant muni, sur un côté inférieur opposé à la surface d'appui, de structures augmentant la surface, plus particulièrement d'ailettes de refroidissement (31).

13. Corps de luminaire selon l'une des revendications précédentes, au moins un des éléments de maintien (1) étant conçu pour exercer, dans l'état monté, par l'intermédiaire de la portion de maintien (13), une force sur le module LED (2) en direction de la surface d'appui.
